# FASCICULE DE BREVET EUROPEEN

(11) **EP 0 237 479 B1**
(45) Date de publication et mention de la délivrance du brevet: **20.06.1990**
(21) Numéro de dépôt: 87810110.4
(22) Date de dépôt: 26.02.1987
(51) Int. Cl.: G08B 17/02

(54) **Installation d'alarme en cas d'incendie surtout pour un tunnel routier**
Feueralarmeinrichtung, hauptsächlich für einen Strassentunnel
Fire alarm installation, especially for a road tunnel

(30) Priorité: 06.03.1986 CH 886/86
(43) Date de publication de la demande: 16.09.1987
(73) Titulaire: Securiton AG, CH-3052 Zollikofen (CH)
(72) Inventeur: Mosimann, Peter, CH-2564 Bellmund (CH)
(74) Mandataire: Schweizer, Hans

(56) Documents cités:
- EP-A- 0 103 835
- DE-A- 3 213 969
- GB-A- 2 072 909
- US-A- 4 379 289

## Description

La présente invention concerne une installation d'alarme en cas d'incendie surtout pour un tunnel routier.

Dans les installations connues destinées à déclencher une alarme en cas de formation d'un foyer d'incendie provoqué, par exemple, par un accident dans un tunnel routier, une tuyauterie est disposée le long du sommet du tunnel. Une extrémité de chaque tuyau est fermée et l'autre débouche dans un dispositif de surveillance de la pression. Ce dernier dispositif comprend un contact électrique, qui se ferme ou s'ouvre en fonction de la pression dans le tuyau fonctionnant comme détecteur de température.. Ce contact est relié par l'intermédiaire de conducteurs électriques à une centrale d'alarme, de sorte que, si la pression monte d'une façon anormale dans le tuyau, un signal d'alarme est déclenché. Ce signal indique également l'emplacement dans le tunnel de la cause de l'élévation de pression.

Le document cité DE-A 3 213 969 décrit une installation d'alarme en cas d'incendie utilisant une fibre optique, ainsi que des moyens émetteurs et récepteurs de lumière, permettant ainsi en cas d'échauffement de la fibre à une température donnée de déclencher une alarme d'incendie. Cette installation connue fonctionne en «tout ou rien», c'est-à-dire que le récepteur détecte un incendie uniquement en l'absence du signal émis.

Un dispositif similaire est connu du document US-A 4 379 289 dans lequel des moyens sensibles à la température provoquent un déplacement de la fibre, ledit déplacement résultant en un désalignement des fibres et donc en une interruption de la transmission optique.

Par ailleurs , le document EP-A 0 103 835 décrit un dispositif de mesure de température à fibres optiques dans lequel des courbures produites sous l'effet de la température, par exemple à l'aide d'éléments bimétalliques, provoquent une atténuation et donc une perte d'énergie transmise par la fibre.

Ces installations connues présentent plusieurs inconvénients:
- un calibrage difficile du dispositif de surveillance de la pression
- nécessité d'un réglage sur place
- réglage difficile du système
- composantes mobiles ( soupapes à aimant qui influencent le fonctionnement )
- seuil de réponse statique
- tendance aux fausses alarmes élevée.

Le but de l'invention est de remplacer le dispositif de surveillance de la pression comprenant un contact électrique par un capteur à fibre optique capable de produire des microcourbures dans celle-ci et de permettre ainsi d'éviter les inconvenients mentionnés ci-dessus.

Ce résultat s'obtient par l'installation d'alarme en cas d'incendie selon l'invention grâce aux particularités énoncées dans la partie caractéristique de la revendication 1 ou de la revendication 4.

On a représenté, à titre d'exemple, deux formes d'exécution de l'objet de la présente invention au dessin annexé dans lequel:
la fig. 1 représente schématiquement la première forme d'exécution de l'installation d'alarme;
la fig. 2 représente un diagramme illustrant la réponse de la fibre optique à un signal d'activation;
la fig. 3 représente schématiquement la seconde forme d'exécution de l'installation d'alarme utilisant un premier système de détection;
les figs. 4 et 5 montrent à une plus grande échelle une partie de la fibre optique utilisée dans la seconde forme d'exécution;
la figure 6 représente schématiquement la seconde forme d'exécution de l'installation utilisant un deuxième système de détection.

L'installation d'alarme représentée en fig. 1 comprend une source de lumière modulée par impulsions 5, alimentant une fibre optique 2 à l'extrémité de laquelle se trouve un élément terminal 3, qui dirige les rayons lumineux conduits par la fibre 2 de retour vers un détecteur 6 par l'intermédiaire d'un coupleur 7. Le détecteur est relié à une centrale d'alarme 8. La fibre 2 passe entre les mâchoires 4 en nombre voulu aux distances voulues, qui présentent des dents. Les mâchoires 4 sont reliées à des tubes 1 fermés à leurs extrémités, pour la transduction température-pression. Lorsque la pression dans un tube 1 augmente à cause d'une augmentation de la température due à un incendie, une mâchoire 4 engendre des microcourbures dans la fibre optique 2. Ce système de détection dit OTDR (Optical Time Domaine Reflectometry), peu couteux, permet la détection de ces discontinuités locales, qui produisent une chute brusque du signal si des réflexions interviennent. Cette chute est représentée sur la fig. 2, dans laquelle est tracée la courbe de la puissance du signal reçu suite à une perturbation au niveau de la fibre en fonction du temps. Il est donc possible de détecter ladite perturbation. De même on conçoit aisément que connaissant la réponse de la fibre 2 à la température et la vitesse de propagation du signal dans la fibre, on peut également mesurer la variation de cette température et la location de la perturbation. Le signal optique reçu par le détecteur 6 est converti en signaux électriques qui sont conduits vers la centrale 8.

En figure 3 est représentée schématiquement la seconde forme d'exécution de l'installation d'alarme. Elle comprend de même une source de lumière 50, p.e. un laser, alimentant au moins une fibre optique 20 à l'extrémité de laquelle se trouve un élément terminai 30, qui dirige les rayons lumineux conduits par la fibre 20 de retour vers un détecteur 60 par l'intermédiaire d'un coupleur 70. Le détecteur est relié à une centrale d'alarme 80. La fibre optique 20 est munie de sa gaine 21 recouverte d'un revêtement 22 qui présente des discontinuités 23, comme montré en fig. 4 et 5. Ces discontinuités 23 sont telles qu'elles présentent une périodicité "d" selon une direction longitudinale et une asymétrie circulaire selon un plan perpendiculaire. La fibre optique peut être de type multimode, monomode ou bimode. La gaine 21 est constituée par une matière synthétique, telle le nylon, revêtue d'une couche métallique de quelques dizaines de um, par exemple de cuivre ou de nickel. Les discontinuités de la couche métallique peuvent être réalisées au moyen d'une attaque chimique, après dépôt d'une résine photosensible et exposition à travers un masque convenable. L'élément terminai 30 peut être constitué par l'extrémité polie et métallisée de la fibre 20. Le principe de fonctionnement est le suivant. Sous l'effet d'une variation de température, la différence des coefficients de dilatation de la gaine 21 et du revêtement 22 entraîne une déformation de la gaine et, par suite, de la fibre 20 sous la forme d'une ondulation (microcourbures) de périodicité égale à la périodicité "d" des discontinuités. La périodicité "d" est liée à la constante de propagation du ou des modes guidés par la fibre de manière que, pour ce ou ces modes, l'atténnuation provoquée par les microcourbures soit maximum.

Les figures 4 et 5 montrent deux variantes de réalisation des discontinuités 23. La forme de ces discontinuités peut être dépendante de la technologie utilisée, attaque chimique ou attaque mécanique.

Lorsque l'utilisation d'alarme en cas d'incendie est prévue pour un tunnel routier la fibre optique 20 est recouverte d'une gaine 21 et d'une couche métallique 22 sur toute sa longueur, de sorte qu'elle constitue un capteur linéaire. Il est également possible d'avoir plusieur capteurs répartis de manière discrète pour d'autres utilisations, p.e. pour la protection d'un local.

Dans l'exemple selon la fig. 3, on a mis à profilt le fait que les microcourbures, induites au niveau de la fibre par la variation de la température, provoquaient un transfert d'énergie des modes guidés par la fibre vers des modes radiés à l'extérieur de la fibre. De manière globale, un tel phénomène se traduit par une perte de l'énergie transmise par la fibre. On peut, cependant, utiliser une autre caractéristique de ces capteurs à microcourbures, qui est de permettre un transfert d'énergie d'un mode guidé vers un autre mode guidé. Un exemple d'application utilisant une telle caractéristique est montré à la fig. 6. La fibre 20 est du type bimodal et la source de lumière 500 est prévue pour émettre, dans la fibre 20, deux signaux lumineux de modes différents ou de polarisations différentes. Ces deux signaux seront avantageusement modulés à fréquence moyenne (p.e. à fréquence radio). La fibre 20 est du type décrit précédemment en liaison avec la fig. 3 dont la période des discontinuités est adaptée pour permettre le transfert d'energie des deux modes. Le dispositif 700 assure la séparation des modes transmis à déstination soit du détecteur 600 via la fibre 701, soit du détecteur 601, via la fibre 702.

Une méthode équivalente de détection est OFDR (Optical Frequency Domaine Reflectometry).

L'installation peut être réutilisée après une alerte vraie, soit être réparée facilement par soudure de fibres. La résolution spatiale est environ 10 m ou plus et la dynamique de 1 à 10 km. L'installation décrite est de coût raisonable par rapport aux installations connues.

## Revendications

1. Installation d'alarme en cas d'incendie, surtout pour un tunnel routier, comprenant une source de lumière (5; 50), une fibre optique (2; 20), des moyens de production des microcourbures (1, 4; 21, 22, 23 ) de la fibre dépendant de la température sur la fibre et un détecteur (6; 60) destiné à mesurer la lumière rétrodiffusée par la fibre, caractérisée en ce que les moyens de production des microcourbures dépendant de la température comprennent des tubes (1) fermés à leurs extrémités pour la transduction température-pression, en ce que chaque tube est relié à une mâchoire (4) munie de dents, et en ce que la fibre optique (2) passe entre les dents des mâchoires (4).

2. Installation selon la revendication 1, caractérisée en ce qu'elle comprend un élément terminal (3) situé à l'une des extrémités de la fibre optique (2), en ce que la source de lumière (5) et le détecteur ( 6) sont situés à l'autre extrémité de la fibre, de sorte que le signal lumineux est conduit par la fibre de la source vers l'élément terminal (3) et de retour vers le détecteur (6) à travers un coupleur (7).

3. Installation selon la revendication 2, caractérisée en ce que le détecteur (6) est relié à une centrale d'alarme (8) comprenant des moyens d'évaluation agencés de manière qu'ils permettent l'identification et la localisation de la zone des microcourbures dans la fibre optique (2).

4. Installation d'alarme en cas d'incendie, surtout pour un tunnel routier, comprenant une source de lumière (5; 50), une fibre optique (2; 20), des moyens de production des microcourbures (1, 4: 21, 22 , 23 ) de la fibre dépendant de la température sur la fibre et un détecteur (6; 60) destiné à mesurer la lumière rétrodiffusée par la fibre, caractérisée en ce que les moyens de production des microcourbures dépendant de la température sont constitués par la gaine ( 21 ) de la fibre optique et une matière synthétique, revêtue d'une couche métallique (22) présentant des discontinuités (23) périodiques, la gaine et le revêtement ayant des coefficients de dilatation différents et réagissant vis à vis d'un changement de la température, de manière que des microcourbures de même périodicité (d) que celles desdites discontinuités sont induites dans la fibre.

5. Installation selon la revendication 4, caractérisée en ce que la gaine (21) est en nylon et la couche métallique (22) est en cuivre ou nickel.

6. Installation selon la revendication 4, caractérisée en ce qu'elle comprend un élément terminal (3) situé à l'une des extrémités de la fibre optique (20), en ce que la source de lumière (50) et le détecteur (60) sont situés à l'autre extrémité de la fibre, de sorte que le signal lumineux est conduit par la fibre de la source vers l'élément terminal et de retour vers le détecteur (60) à travers un coupleur (70).

7. Installation selon la revendication 6, caractérisée en ce que le détecteur (60) est relié à une centrale d'alarme (80) comprenant des moyens d'évaluation agencés de manière qu'ils permettent l'identification et la localisation de la zone des microcourbures dans la fibre optique (20).

8. Installation selon la revendication 1, caractérisée en ce que l'identification et la localisation d'une élévation de température a lieu au moyen de système OTDR (Optical Time Domaine Reflektometry).

9. Installation selon la revendication 1, caractérisée en ce que l'identification et la localisation d'une élévation de température a lieu au moyen de OFDR (Optical Frequency Domaine Reflectometry) .

10. Installation selon la revendication 4, caractérisée en ce que la périodicité (d) desdites discontinuités (23) est telle que les microcourbures produites en réponse à une variation de la température entraînent un transfert d'énergie d'un ou plusieur modes guidés par la fibre vers un ou plusieurs modes radiés à l'extérieur de ladite fibre.

11. Installation selon la revendication 4, caractérisée en ce que la périodicité (d) desdites discontinuités (23 ) est telle que les microcourbures produites en réponse à une variation de la température entraînent un transfert d'énergie d'un ou plusieurs modes guidés vers un ou plusieurs autres modes guidés par la fibre.

12. Installation selon la revendication 4, pour un tunnel routier, caractérisée en ce que la fibre optique (20) est recouverte d'une gaine (21) et d'une couche métallique (22 ) sur toute sa longueur, de sorte qu'elle constitue un capteur linéaire.

13. Installation selon la revendication 4, pour un local, caractérisée en ce que la fibre optique (20) est recouverte d'une gaine (21) sur toute sa longueur et d'une couche métallique (22) répartie de manière discrète sur la gaine de sorte qu'elle constitue plusieurs capteurs répartis.

## Claims

1. Fire alarm installation, particularly for a road tunnel, comprising a light source (5; 50), an optical fibre (2; 20), means for producing microcurves (1, 4; 21, 22, 23) of the fibre dependent upon the temperature on the fibre, and a detector (6; 60) intended to measure the light diffused back by the fibre, characterized in that the means for producing microcurves dependent upon the temperature comprise tubes (1) closed at their ends for temperature- pressure transduction, in that each tube is connected to a jaw (4) provided with teeth, and in that the optical fibre (2) passes between the teeth of the jaws (4).

2. Installation according to claim 1, characterized in that it comprises a terminal element (3) situated at one of the ends of the optical fibre (2), in that the light source (5) and the detector (6) are situated at the other end of the fibre, so that the light signal is conducted by the fibre from the source towards the terminal element (3) and back towards the detector (6) through a coupler (7).

3. Installation according to claim 2, characterized in that the detector (6) is connected to a ring-out point (8) comprising evaluation means arranged so that they permit the identification and localization of the zone of the microcurves in the optical fibre (2).

4. Fire alarm installation, particularly for a road tunnel , comprising a light source (5; 50), an optical fibre (2; 20), means for producing microcurves (1, 4; 21, 22, 23) of the fibre dependent upon the temperature on the fibre , and a detector (6; 60) intended to measure the light diffused back by the fibre , characterized in that the means for producing microcurves dependent upon the temperature are composed of the sheath (21) of the optical fibre and a synthetic material, coated with a metallic layer (22) having periodic discontinuities (23), the sheath and the coating having different coefficients of dilation and reacting with respect to a change in temperature in such a way that microcurves of the same periodicity (d) as those of said discontinuities are induced in the fibre.

5. Installation according to claim 4, characterized in that the sheath (21) is of nylon, and the metal layer (22) is of copper or nickel.

6. Installation according to claim 4, characterized in that it comprises a terminal element (3) situated at one of the ends of the optical fibre (20), in that the light source (50) and the detector (60) are situated at the other end of the fibre, so that the light signal is conducted by the fibre from the source towards the terminal element and back towards the detector (60) through a coupler (70).

7. Installation according to claim 6, characterized in that the detector (60) is connected to a ring-out point (80) comprising evaluation means arranged so that they permit the identification and localization of the zone of the microcurves in the optical fibre (20).

8. Installation according to claim 1, characterized in that the identification and localization of a rise in temperature takes place by means of the OTDR (optical time domain reflectometry) system.

9. Installation according to claim 1, characterized in that the identification and localization of a rise in temperature takes place by means of OFDR (optical frequency domain reflectometry).

10. Installation according to claim 4, characterized in that the periodicity (d) of said discontinuities (23) is such that the microcurves produced in response to a variation in temperature bring about a transmission of energy of one or more modes guided by the fibre towards one or more modes radiated outside said fibre.

11. Installation according to claim 4, characterized in that the periodicity (d) of said discontinuities (23) is such that the microcurves produced in response to a variation in temperature bring about a transmission of energy of one or more guided modes towards one or more other modes guided by the fibre.

12. Installation according to claim 4 for a road tunnel, characterized in that the optical fibre (20) is covered by a sheath (21) and by a metallic layer (22) over its entire length, so that it constitutes a linear sensor.

13. Installation according to claim 4 for building premises, characterized in that the optical fibre (20) is covered by a sheath (21) over its entire length and by a metallic layer (22) distributed discretely over the sheath so that it constitutes several distributed sensors.

## Patentansprüche

1. Feueralarmanlage, insbesondere für einen Strassentunnel, wobei eine Lichtquelle (5, 50), eine optische Faser (2, 20), Mittel zum Erzeugen von Mikrobiegungen (1, 4, 21, 22, 23) der Faser in Abhängigkeit von der Temperatur auf der Faser und ein zum Messen des von der Faser zurückgestreuten Lichtes geeigneter Detektor (6, 60) vorhanden sind, dadurch gekennzeichnet, dass die Mittel zum Erzeugen von Mikrobiegungen in Abhängigkeit von der Temperatur an ihren Enden verschlossene Rohre (1) zur Temperatur-Druck-Umwandlung aufweisen, dass jedes Rohr mit einer mit Zähnen ausgestatteten Klemmbacke (4) verbunden ist und dass die optische Faser (2) zwischen den Zähnen der Klemmbacken (4) hindurchgeht.

2. Einrichtung nach Anspruch 1, dadurch gekennzeichnet, dass ein an dem einen Ende der optischen Faser (2) vorhandenes Endstück (3) vorhanden ist, dass die Lichtquelle (5) und der Detektor (6) am anderen Ende der Faser derart angebracht sind, dass das Lichtsignal von der Quelle über das Endstück (3) und zurück zum Detektor (6) über ein Verbindungsstück (7) durch die Faser geleitet wird.

3. Einrichtung nach Anspruch 2, dadurch gekennzeichnet, dass der Detektor (6) mit einer Alarmzentrale (8) verbunden ist, welche Auswertemittel der Art enthält, dass sie die Identifikation und Lokalisation der Zone von Mikrobiegungen in der optischen Faser (2) erlauben.

4. Feueralarmeinrichtung, insbesondere für Strassentunnel, wobei eine Lichtquelle (5, 50), eine optische Faser (2, 20), Mittel zum Erzeugen von Mikrobiegungen (1, 4, 21, 22, 23) der Faser in Abhängigkeit von der Temperatur auf der Faser und ein zum Messen des von der Faser zurückgestreuten Lichtes geeigneter Detektor (6, 60) vorhanden sind, dadurch gekennzeichnet, dass die Mittel zum Erzeugen von Mikrobiegungen in Abhängigkeit von der Temperatur gebildet sind aus der Umhüllung (21) der optischen Faser und einem mit einer metallischen Beschichtung (22) versehenen synthetischen Material, welche Beschichtung mit periodischen Unterbrechungen (23) versehen ist, wobei die Umhüllung und die Beschichtung verschiedene Wärmeausdehnungskoeffizienten aufweisen und gegenüber einer Aenderung der Temperatur derart reagieren, dass Mikrobiegungen der gleichen Periodizität (d), wie diejenige der besagten Unterbrechungen in die Phase eingebracht werden.

5. Einrichtung nach Anspruch 4, dadurch gekennzeichnet, dass die Umhüllung (21) aus Nylon und die metallische Beschichtung (22) aus Kupfer oder Nickel besteht.

6. Einrichtung nach Anspruch 4, dadurch gekennzeichnet, dass ein an dem einen Ende der optischen Faser (20) angeordnetes Endstück (3) vorhanden ist, dass die Lichtquelle (50) und der Detektor (60) am anderen Ende der Faser derart angebracht sind, dass das Lichtsignal von der Quelle über das Endstück und zurück zum Detektor (60) über ein Verbindungsstück (70) durch die Faser geleitet wird.

7. Einrichtung nach Anspruch 6, dadurch gekennzeichnet, dass der Detektor (60) mit einer Alarmzentrale (80) verbunden ist, welche Auswertemittel der Art enthält, dass sie die Identifikation und Lokalisation der Zone von Mikrobiegungen in der optischen Faser (20) erlauben.

8. Einrichtung nach Anspruch 1, dadurch gekennzeichnet, dass die Identifikation und die Lokalisation einer Temperaturerhöhung mittels eines OTDR-Systems (Optical Time Domaine Reflectometry) erfolgt.

9. Einrichtung nach Anspruch 1, dadurch gekennzeichnet, dass die Identifikation und die Lokalisation einer Temperaturerhöhung mittels eines OFDR (Optical Frequency Domaine Reflectometry) erfolgt.

10. Einrichtung nach Anspruch 4, dadurch gekennzeichnet, dass die Periodizität (d) der besagten Unterbrechungen (23) der Art ist, dass die infolge einer Temperaturänderung erzeugten Mikrobiegungen eine Energieübertragung von einem oder mehreren durch die Faser geführten Wellenanteilen auf einen oder mehrere am Ende der Faser strahlenförmig austretende Wellenanteile bewirken.

11. Einrichtung nach Anspruch 4, dadurch gekennzeichnet , dass die Periodizität (d) der besagten Unterbrechungen (23) derart ist, dass die infolge einer Temperaturänderung erzeugten Mikrobiegungen eine Energieübertragung von einem oder mehreren durch die Faser geführten Wellenanteilen auf einen oder mehrere andere durch die Faser geführten Wellenanteile bewirken.

12. Einrichtung nach Anspruch 4 für einen Strassentunnel, dadurch gekennzeichnet, dass die optische Faser (20) von einer Umhüllung (21) und einer metallischen Beschichtung (22) über ihre gesamte Länge derart abgedeckt ist, dass sie einen linearen Messaufnehmer bilden.

13. Einrichtung nach Anspruch 4 für eine Räumlichkeit, dadurch gekennzeichnet, dass die optische Faser (20) von einer Umhüllung (21) über ihre gesamte Länge und von einer metallischen Beschichtung (22) abschnittsweise über der Umhüllung derart umgeben ist, dass sie mehrere Messaufnehmer bildet.
